# EUROPÄISCHE PATENTSCHRIFT

(11) **EP 2 122 049 B1**
(45) Veröffentlichungstag und Bekanntmachung des Hinweises auf die Patenterteilung: **02.12.2015**
(21) Anmeldenummer: 07857911.7
(22) Anmeldetag: 20.12.2007
(51) Int. Cl.: D21F 3/02, D21F 5/18, D21F 5/20, D21F 7/00, D21F 9/00, D21F 11/14

(54) **VERFAHREN UND VORRICHTUNG ZUR TROCKNUNG EINER FASERSTOFFBAHN**
METHOD AND APPARATUS FOR DRYING A FIBROUS WEB
PROCÉDÉ ET DISPOSITIF DE SÉCHAGE D'UNE BANDE DE MATIÈRE FIBREUSE

(30) Priorität: 22.12.2006 DE 102006062234
(43) Veröffentlichungstag der Anmeldung: 25.11.2009
(73) Patentinhaber: Voith Patent GmbH, 89522 Heidenheim (DE)
(72) Erfinder: DA SILVA, Luiz Carlos, 13230-000 Campo Limpo (BR); SCHERB, Thomas, CEP-05707-001 Sao Paulo (BR); KAHL, Peter, 89547 Gerstetten (DE); WEGEHAUPT, Frank, 89522 Heidenheim (DE); MÜLLER, Dieter, 89567 Sontheim (DE)
(86) Internationale Anmeldenummer: PCT/EP2007/064290
(87) Internationale Veröffentlichungsnummer: WO 2008/077869

(56) Entgegenhaltungen:
- EP-A- 1 852 551
- WO-A-2005/073461
- WO-A-2005/075737
- US-A- 5 974 691

## Beschreibung

Die Erfindung betrifft ein Verfahren zur Trocknung einer Faserstoffbahn, insbesondere Papier-, Karton- oder Tissuebahn, bei dem die laufende Faserstoffbahn im Bereich einer vorgebbaren Trocknungszone, mit Heißluft und zumindest bereichsweise mit Dampf beaufschlagt wird. Sie betrifft ferner eine entsprechende Trocknungsvorrichtung sowie eine Maschine zur Herstellung einer Tissuebahn mit einer solchen Trocknungsvorrichtung.

In der WO 2005/075737 A1 ist bereits ein Verfahren der eingangs genannten Art beschrieben, das der Herstellung einer voluminösen Tissuebahn dient und bei dem eine so genannte Bandpresse in Verbindung mit einer Heißlufthaube oder alternativ einer Dampfhaube zur Entwässerung der Faserstoffbahn bis zu einem bestimmten Trockengehaft eingesetzt wird. Bei Tissue-Maschinen ist es wichtig, den Energieverbrauch insbesondere während des Trocknungsprozesses zur Erzielung eines vorgebbaren Trockengehalts zu reduzieren. Andererseits besteht ein Bedarf an einer Erhöhung des Trockengehalts bei geringem Energieaufwand.

Das Dokument WO 2005/073461 beschreibt weiterhin einen Papierherstellungsprozess mit Durchströmtrocknung. Die Energieeffizienz wird dadurch verbessert, dass die Abluft eines oder mehrerer Durchströmtrockner zur Profitierung des Trockengehaltes der Faserstoffbahn vor der Durchströmtrocknung eingesetzt wird.

Im Dokument US5974691 ist ebenfalls ein Verfahren zum Trocknen einer Faserstoffbahn offenbart. Die Faserstoffbahn wird dabei auf einer durchlässigen BeSpannung transportiert und gestützt. Dabei wird durch einen auf der Unterseite der durchlässigen Bespannung wirkenden Unterdruck ein Heißluftstrom von hoher Geschwindigkeit durch die Faserstoffbahn erzeugt.

Der Erfindung liegt die Aufgabe zugrunde, ein verbessertes Verfahren sowie eine verbesserte Vorrichtung der eingangs genannten Art anzugeben, bei denen der Trocknungsprozess, vorzugsweise für das eingangs genannte Verfahren zur Herstellung einer Tissuebahn, insbesondere im Hinblick auf den Energiebedarf für die Entwässerung der Faserstoffbahn optimiert ist.

Bezüglich des Verfahrens wird diese Aufgabe erfindungsgemäß dadurch gelöst, dass die Faserstoffbahn in Bahnlaufrichtung betrachtet innerhalb der ersten Hälfte der Gesamtlänge der Trocknungszone mit Dampf beaufschlagt wird und dass die Faserstoffbahn in Bahnlaufrichtung betrachtet zunächst mit Dampf und anschließend mit Heißluft beaufschlagt wird.

Zur Trocknung der Faserstoffbahn, vorzugsweise Tissuebahn, wird also Heißluft und Dampf in Kombination miteinander angewandt.

Bevorzugt wird hierbei die Faserstoffbahn in Bahnlaufrichtung betrachtet zumindest am Anfang der Trocknungszone mit Dampf beaufschlagt.

Die Faserstoffbahn wird in Bahnlaufrichtung betrachtet zunächst mit Dampf und anschließend mit Heißluft beaufschlagt.

Gemäß einer alternativen zweckmäßigen Ausgestaltung des erfindungsgemäßen Verfahrens ist es jedoch auch möglich, die Faserstoffbahn in Bahnlaufrichtung betrachtet zumindest im Wesentlichen nur innerhalb der ersten Hälfte der Gesamtlänge der Trocknungszone mit Dampf zu beaufschlagen, wobei in diesem Fall die Faserstoffbahn in Bahnlaufrichtung betrachtet vorzugsweise zumindest im Wesentlichen nur über die erste Hälfte der Gesamtlänge der Trockenzone hinweg mit Dampf beaufschlagt wird.

Gemäß einer weiteren vorteilhaften Ausgestaltung wird die Faserstoffbahn in Bahnlaufrichtung betrachtet zumindest im Wesentlichen nur innerhalb des ersten

Drittels der Gesamtlänge der Trocknungszone, und dabei vorzugsweise zumindest im Wesentlichen über dieses erste Drittel hinweg mit Dampf beaufschlagt.

In bestimmten Fällen ist es auch von Vorteil, wenn die Faserstoffbahn in Bahnlaufrichtung betrachtet zumindest im Wesentlichen nur innerhalb des ersten Viertels der Gesamtlänge der Trocknungszone, und hierbei vorzugsweise zumindest im Wesentlichen über dieses erste Viertel hinweg mit Dampf beaufschlagt wird.

Gemäß einer weiteren alternativen Ausgestaltung des erfindungsgemäßen Verfahrens wird die Faserstoffbahn in Bahnlaufrichtung betrachtet nur am Anfang der Trocknungszone mit Dampf beaufschlagt.

Bevorzugt wird die Faserstoffbahn über die vorgebbare Trocknungsstrecke hinweg mit Heißluft beaufschlagt. Zumindest in diesem Fall kann die Trocknungszone zumindest im Wesentlichen durch den Bereich definiert sein, in dem die Faserstoffbahn mit Heißluft beaufschlagt wird. In diesem Fall kann die Faserstoffbahn insbesondere innerhalb und/oder vor dieser Trocknungszone mit Dampf beaufschlagt werden.

Zweckmäßigerweise wird die Faserstoffbahn in Bahnlaufrichtung betrachtet zumindest bereichsweise gleichzeitig sowohl mit Heißluft als auch mit Dampf beaufschlagt. Unter einer gleichzeitigen Beaufschlagung ist jeweils zu verstehen, dass eine jeweilige Stelle der Faserstoffbahn sowohl mit Heißluft als auch mit Dampf beaufschlagt wird.

Gemäß einer zweckmäßigen praktischen Ausgestaltung kann die Faserstoffbahn zusammen mit einem permeablen Band, insbesondere strukturierten Band oder TAD-Band (TAD = Through Air Drying) durch die Trocknungszone geführt werden, wobei in diesem Fall zunächst die Faserstoffbahn und anschließend das permeable Band von der Heißluft bzw. dem Dampf, soweit dieser noch nicht in der Bahn kondensiert ist, durchströmt werden. Die erfindungsgemäße kombinierte Heißluft-und Dampfbeaufschlagung kann also beispielsweise auch auf einen TAD-Trocknungsprozess angewandt werden.

Eine bevorzugte alternative Ausgestaltung des erfindungsgemäßen Verfahrens zeichnet sich dadurch aus, dass die Faserstoffbahn zusammen mit wenigstens einem permeablen Band, insbesondere strukturierten Band, durch die Trocknungszone geführt wird und dabei zunächst das permeable Band und anschließend die Faserstoffbahn von der Heißluft bzw. dem Dampf durchströmt werden.

Dabei kann die Faserstoffbahn in der Trocknungszone vorteilhafterweise von wenigstens einem weiteren permeablen Band, insbesondere Pressband, überdeckt sein, wobei in diesem Fall zunächst das weitere permeable Band bzw. Pressband, anschließend das erste permeable Band bzw. Strukturband und schließlich die Faserstoffbahn von der Heißluft bzw. dem Dampf durchströmt wird. Dabei ergibt sich bei der Verwendung eines Pressbandes eine Art Bandpresse, bei der dann zusätzlich zu dem mechanischen Druck insbesondere die erfindungsgemäße kombinierte Heißluft- und Dampftrocknung angewandt wird.

Zusammen mit der Faserstoffbahn kann zusätzlich ein Entwässerungsband, insbesondere Filzband, durch die Trocknungszone geführt werden, wobei zunächst das weitere permeable Band bzw. Pressband, anschließend das erste permeable Band bzw. Strukturband und die Faserstoffbahn und schließlich das zusätzliche Entwässerungsband von der Heißluft bzw. dem Dampf durchströmt werden, soweit dieser, wie bereits erwähnt, nicht in der Bahn kondensiert ist.

Grundsätzlich ist es jedoch auch denkbar, die Faserstoffbahn in der Trocknungszone zumindest bereichsweise einer Prallströmungstrocknung auszusetzen. In diesem Fall wird also die erfindungsgemäße kombinierte Heißluft- und Dampfanwendung im Rahmen einer solchen Prallströmungstrocknung eingesetzt.

Grundsätzlich kann die Faserstoffbahn zumindest bereichsweise jedoch auch einer Durchströmungstrocknung ausgesetzt werden.

Die eingangs angegebene Aufgabe wird erfindungsgemäß zudem gelöst durch eine Vorrichtung zur Trocknung einer Faserstoffbahn, insbesondere Papier-, Karton- oder Tissuebahn mit einer Trocknungszone, in deren Bereich die laufende Faserstoffbahn mit Heißluft beaufschlagbar ist, wobei. die Faserstoffbahn innerhalb der Trocknungszone zumindest bereichsweise mit Dampf beaufschlagbar ist und diese Vorrichtung entsprechend dadurch gekennzeichnet ist, dass die Faserstoffbahn in Bahnlaufrichtung betrachtet innerhalb der ersten Hälfte der Gesamtlänge der Trocknungszone, mit Dampf beaufschlagbar ist und die Faserstoffbahn in Bahnlaufrichtung betrachtet zunächst mit Dampf und anschließen mit Heißluft beaufschlagbar ist.

Bevorzugte Ausführungsformen der erfindungsgemäßen Vorrichtung sind in den Unteransprüchen angegeben.

Dabei ist zur Beaufschlagung der Faserstoffbahn mit Heißluft bevorzugt wenigstens eine Heißlufthaube vorgesehen. In diesem Fall kann die Trocknungszone insbesondere durch die Abmessungen der Heißlufthaube definiert sein. Eine Dampfbeaufschlagung der Faserstoffbahn ist vorteilhafterweise innerhalb und/oder insbesondere vor der Trocknungszone denkbar.

Zur Beaufschlagung der Faserstoffbahn mit Dampf ist vorteilhafterweise wenigstens eine Dampfblaseinrichtung, insbesondere Dampfblasrohr oder Dampfblaskasten, vorgesehen.

Die Dampfblaseinrichtung erstreckt sich zweckmäßigerweise zumindest im Wesentlichen über die gesamte quer zur Bahnlaufrichtung gemessene Breite der Heißlufthaube.

Von Vorteil ist insbesondere auch, wenn die Dampfblaseinrichtung zumindest teilweise innerhalb der Heißlufthaube angeordnet ist.

Gemäß einer bevorzugten alternativen Ausführungsform kann die Dampfblaseinrichtung jedoch auch in Bahnlaufrichtung betrachtet direkt vor der Heißlufthaube angeordnet sein.

Die betreffende Dampfblaseinrichtung kann zudem so angeordnet, ausgeführt und/oder ansteuerbar sein, dass die Faserstoffbahn in Bahnlaufrichtung betrachtet lediglich über einen Teil der Gesamtlänge der Trocknungszone oder über die gesamte Trocknungszone gleichzeitig sowohl mit Heißluft als auch mit Dampf beaufschlagt wird.

Umfasst die Dampfblaseinrichtung ein Dampfblasrohr so liegt der Durchmesser der Öffnungen dieses Dampfblasrohres vorteilhafterweise in einem Bereich von etwa 5 bis etwa 1 mm und vorzugsweise in einem Bereich von etwa 4 bis etwa 2,5 mm. Der betreffende Durchmesser ist bevorzugt nach oben begrenzt, da eine bestimmte Geschwindigkeit für den Dampfstrahl erforderlich ist.

Ist die Faserstoffbahn im Bereich der Trocknungszone von wenigstens einem permeablen Band, beispielsweise einem permeablen Pressband überdeckt, so ist der Abstand zwischen der Dampfblaseinrichtung und dem äußeren, die Faserstoffbahn überdeckenden permeablen Band, beispielsweise einem Pressband, vorzugsweise < 30 mm, insbesondere < 20 mm, insbesondere < 15 mm und vorzugsweise ≤ 10 mm.

Umfasst die Dampfblaseinrichtung ein Dampfblasrohr, so können dessen Öffnungen vorteilhafterweise in einem gegenseitigen Abstand < 20 mm, insbesondere < 10 mm und vorzugsweise < 7,5 mm angeordnet sein.

Umfasst die Dampfblaseinrichtung wenigstens einen Dampfblaskasten, so ist über diesen vorteilhafterweise das Feuchtigkeitsquerprofil der Faserstoffbahn einstell-und/oder regulierbar.

Umfasst die Dampfblaseinrichtung wenigstens ein Dampfblasrohr, so kann zumindest im Wesentlichen über dieses Dampfblasrohr der Trockengehalt der Faserstoffbahn beeinflussbar oder einstell- und/oder regulierbar sein.

Grundsätzlich kann die Dampfblaseinrichtung entweder nur wenigstens einen Dampfblaskasten oder nur wenigstens ein Dampfblasrohr oder auch sowohl wenigstens einen Dampfblaskasten oder auch wenigstens ein Dampfblasrohr umfassen.

Ist die Faserstoffbahn im Bereich der Trocknungszone von wenigstens einem permeablen Band überdeckt, so sind vorteilhafterweise Mittel wie insbesondere ein Schaber oder dergleichen vorgesehen, um die mit dem äußeren die Faserstoffbahn überdeckenden permeablen Band mitgeführte Luftgrenzschicht vor einem Eintritt des Bandes in den Trocknungsbereich abzuführen.

Die Heißluft für die Heißlufthaube der Trocknungszone kann zumindest teilweise der einem Trockenzylinder, insbesondere Yankee-Zylinder, zugeordneten Haube entnommen sein. Eine solche Energierückgewinnung ist möglich, da die Temperatur der Abluft einer solchen beispielsweise einem Yankee-Zylinder zugeordneten Haube sehr viel höher ist als die Temperatur, die für die Heißluft zur Versorgung der Heißlufthaube der Trocknungszone erforderlich ist. So kann die Temperatur der der Haube eines Trockenzylinders, wie insbesondere eines Yankee-Zylinders entnommenen Heißluft beispielsweise etwa 300°C betragen.

Bevorzugt wird die Heißlufthaube der Trockenzone zumindest teilweise mit Heißluft versorgt, deren Temperatur in einem Bereich < 250°C, insbesondere < 200°C und vorzugsweise in einem Bereich von etwa 150°C bis etwa 200°C liegt.

Die Temperatur der Heißluft zur Versorgung der Heißlufthaube kann zur Optimierung des Betriebspunktes hinsichtlich des Energieverbrauchs entsprechend einstellbar und/oder regelbar sein. Eine höhere Temperatur würde in der Regel keine effizientere Trocknung mit sich bringen.

Gemäß einer bevorzugten praktischen Ausführungsform ist im Bereich der Trocknungszone auf der von der Heißlufthaube abgewandten Seite der Faserstoffbahn bzw. des zusätzlichen Entwässerungsbandes wenigstens eine besaugte Einrichtung, insbesondere Saugkasten und/oder Saugwalze, angeordnet.

Dabei kann die besaugte Einrichtung insbesondere eine Saugwalze mit einem eine Saugzone definierenden Saugkasten umfassen.

Wie bereits erwähnt, wird bevorzugt durch ein weiteres permeables Band als unter Spannung stehendes Pressband eine Bandpresse gebildet. Dabei steht das Pressband vorzugsweise unter einer hohen Spannung in einem Bereich von etwa 40 bis etwa 60 kN/m, um dadurch einen Pressdruck in einer Presszone auszuüben, der vorzugsweise in einem Bereich von etwa 0,5 bis etwa 1,5 bar liegt. Von Vorteil ist insbesondere auch, wenn die in Bahnlaufrichtung betrachtete Länge der durch das permeable Pressband 80 gebildeten Presszone zumindest im Wesentlichen durch den Umschlingungsbereich definiert ist, über den das Pressband die Saugwalze umschlingt.

Die in Bahnlaufrichtung betrachtete Länge der durch das permeable Pressband gebildeten Presszone kann insbesondere auch zumindest im Wesentlichen der Länge der Saugzone bzw. des Saugkastens der Saugwalze entsprechen.

Die Trocknungszone kann in Bahnlaufrichtung betrachtet kürzer als die Presszone sein. In bestimmten Fällen ist es jedoch auch von Vorteil, wenn die Presszone in Bahnlaufrichtung betrachtet gleich oder länger als die Presszone ist.

Die Durchsatzmenge (l/min) des Dampfs ist vorzugsweise geringer als die Durchsatzmenge (l/min) der Heißluft. Dabei kann bei Atmosphärendruck die Durchsatzmenge des Dampfs vorteilhafterweise geringer als das 0,5-fache, insbesondere geringer als das 0,3-fache und vorzugsweise geringer als das 0,2-fache der Durchsatzmenge der Heißluft sein.

Der Dampf bewirkt eine Erhöhung der Temperatur der Faserstoffbahn zur Reduzierung der Viskosität des Wassers in der Faserstoffbahn. Dazu muss der Dampf in der Faserstoffbahn, insbesondere Tissuebahn, kondensieren, da dadurch die betreffende Temperaturerhöhung erzielt wird. Diese Temperaturerhöhung kann beispielsweise durch eine entsprechende Wahl des richtigen Temperaturpegels für die Heißluft eingestellt werden.

Bevorzugt ist somit die Temperatur der die Faserstoffbahn beaufschlagenden Heißluft insbesondere zur Beeinflussung der Kondensation des Dampfs in der Faserstoffbahn einstellbar.

Ist die Temperatur zu gering, so kondensiert der Dampf unmittelbar vor einem Eintreten in die Faserstoffbahn. Dies ist darauf zurückzuführen, dass der Dampf durch das Gehäuse der Heißlufthaube und durch die eintretenden kälteren Bänder abgekühlt wird. Dazu kann es insbesondere im Fall der Verwendung einer so genannten Bandpresse kommen, da der Dampf in diesem Fall zunächst zwei äußere Bänder durchdringen muss, nämlich das äußere permeable Band, insbesondere Pressband, und gegebenenfalls ein permeables strukturiertes Band, bevor er in die Faserstoffbahn eintritt.

Wird die Faserstoffbahn in der Trocknungszone von einem permeablen Pressband überdeckt, so esitzt dieses vorteithafterweise eine Permeabilität > 170 m³/h (>100 cfm), insbesondere > 510 m³/h (>300 cfm), insbesondere) > 850 m³/h (> 500 cfm) und vorzugsweise > 1189 m³/h (> 700 cfm, cfm = cubic feet per minute).

Ist die Faserstoffbahn zusammen mit einem permeablen strukturierten Band durch die Trocknungszone geführt, so besitzt dieses vorzugsweise eine Permeabilität) > 170 m³/h (> 100 cfm), insbesondere > 510 m³/h (>300 cfm), insbesondere > 850 m³/h (> 500 cfm) und vorzugsweise > 1189 m³/h (> 700 cfm).

Von Vorteil ist insbesondere auch, wenn die Faserstoffbahn in der Trocknungszone von einem permeablen Pressband überdeckt wird, das zumindest im Wesentlichen aus Kunststoff, insbesondere Polyamid, Polyethylen, Polyurethan usw. besteht.

Gemäß einer alternativen zweckmäßigen Ausführungsform der erfindungsgemäßen Vorrichtung kann die Faserstoffbahn in der Trocknungszone jedoch auch von einem permeablen Pressband überdeckt werden, das durch ein Metallband gebildet wird.

Bevorzugt wird zumindest ein zusammen mit der Faserstoffbahn durch die Trocknungszone geführtes Band in Bahnlaufrichtung vor der Trocknungszone vorgeheizt. Dies ist insbesondere in dem Fall zweckmäßig, dass ein aus Metall bestehendes Pressband eingesetzt wird.

Zum Vorheizen wird vorteilhafterweise eine Dampfheizeinrichtung, eine IR-Heizeinrichtung und/oder eine Heißwasser-Heizeinrichtung eingesetzt.

Eine Heißwasser-Heizeinrichtung ist insbesondere für ein zusammen mit der Faserstoffbahn durch die Trocknungszone geführtes inneres Band wie insbesondere ein zusätzliches Entwässerungsband zweckmäßig.

Wie bereits erwähnt, kann zweckmäßigerweise die auf der Oberfläche des äußeren Bandes mitgeschleppte Lufttrennschicht beispielsweise durch einen sich vor der Heißlufthaube über deren Breite erstreckenden Schaber abgeführt werden. Auch dies bringt eine entsprechend höhere Temperatur mit sich, nachdem vermieden wird, dass der Dampf vor einem Eintritt in die Faserstoffbahn abgekühlt wird. Die Temperatur der Heißluft kann damit geringer gewählt werden.

Die Erfindung betrifft zudem eine Maschine zur Herstellung einer Tissuebahn, die dadurch gekennzeichnet ist, dass sie eine erfindungsgemäße Trocknungsvorrichtung umfasst.

Die Erfindung wird im Folgenden anhand von Ausführungsbeispielen unter Bezugnahme auf die Zeichnung näher erläutert; in dieser zeigen:
- Fig. 1: eine schematische Darstellung einer herkömmlichen, nur mit Dampf arbeitenden Trocknungsvorrichtung sowie des entsprechenden Trockengehaltszuwachses und des entsprechenden Temperaturverlaufs,
- Fig. 2: eine schematische Darstellung einer herkömmlichen, nur mit Heißluft arbeitenden Trocknungsvorrichtung sowie des entsprechenden Trockengehaltszuwachses und des entsprechenden Temperaturverlaufs,
- Fig. 3: eine schematische Darstellung einer beispielhaften Ausführungsform einer erfindungsgemäßen Maschine zur Herstellung einer Tissuebahn mit einer erfindungsgemäßen Trocknungsvorrichtung und
- Fig. 4: eine vereinfachte schematische Darstellung einer abgewandelten Ausführungsform der erfindungsgemäßen Trocknungsvorrichtung sowie des entsprechenden Trockengehaltszuwachses und des entsprechenden Temperaturverlaufs.

Fig. 1 zeigt in schematischer Darstellung eine herkömmliche, nur mit Dampf arbeitende Trocknungsvorrichtung mit einer eine Saugzone 10 aufweisenden Saugwalze 12 und einem der Saugzone 10 im Anfangsbereich gegenüberliegenden Dampfblaskasten 14. Die Tissuebahn 16 ist zwischen einem inneren Entwässerungsband 18 oder Filz und einem strukturierten Band 20 zusammen mit einem äußeren, hier aus Metall bestehenden Pressband über die Saugwalze 12 geführt. Die Bänder 18 bis 20 sind jeweils permeabel. Das Pressband 22 ist über Leitwalzen 24 geführt und presst die Bänder 18 bis 22 sowie die Tissuebahn 16 im Bereich der Saugzone 10 gegen die Saugwalze 12.

Im Bereich des Dampfblaskastens steigt die Temperatur T an. Im Anschluss daran kühlt die Tissuebahn 16 jedoch bereits innerhalb der Saugzone 10 mit der angesaugten Umgebungsluft stark ab. Wie sich aus der Fig. 1 ergibt, stellt sich dabei ein Trockengehaltszuwachs von etwa 0,2 % ein, und zwar nur im Bereich des Dampfblaskastens 14.

Fig. 2 zeigt in schematischer Darstellung eine herkömmliche, nur mit Heißluft arbeitende Trocknungsvorrichtung. Diese Trocknungsvorrichtung umfasst eine eine Saugzone 10 aufweisende Saugwalze 12 und eine der Saugzone 10 gegenüberliegende, sich über deren gesamte, in Bahnlaufrichtung L betrachtete Länge erstreckende Heißlufthaube 26. Die Tissuebahn 16 ist wieder zwischen einem permeablen Entwässerungsband 18 oder Filz und einem permeablen strukturierten Band 20 zusammen mit einem äußeren permeablen Pressband 22 aus Metall über die Saugzone 10 der Saugwalze 12 geführt.

Der Trockengehaltszuwachs D beträgt bei dieser Trocknungsvorrichtung, bei der die Tissuebahn 16 durch die durch diese hindurchströmende Heißluft getrocknet wird, etwa 1,5 %. Die Temperatur T erhöht sich im Bereich der Saugzone 10 und der Heißlufthaube 26 nur unwesentlich.

Fig. 3 zeigt in schematischer Darstellung eine beispielhafte Ausführungsform einer erfindungsgemäßen Maschine 28 zur Herstellung einer Faserstoffbahn, hier beispielsweise einer Tissuebahn mit einer erfindungsgemäßen Trocknungsvorrichtung 30.

Die Trocknungsvorrichtung 30 umfasst eine Saugwalze 32 mit einer insbesondere durch einen integrierten Saugkasten definierten Saugzone 34 und eine der Saugwalze 32 zugeordnete Heißlufthaube 36.

Dabei ist die Faserstoffbahn 38, hier beispielsweise Tissuebahn, zusammen mit einem permeablen strukturierten Band 40 über die Saugwalze 32 geführt, wobei die Faserstoffbahn 38 zwischen dem permeablen strukturierten Band 40 und der Saugwalze 32 liegt. Zudem ist im Bereich der Saugzone 34 außen ein unter hoher Spannung stehendes permeables Pressband 80 um die Saugwalze 32 geschlungen, wodurch eine Bandpresse gebildet wird. Dieses in der Fig. 1 lediglich angedeutete Pressband 80 ist in der Fig. 4 nochmals deutlicher zu erkennen. Dabei strömt die heiße Luft aus der Heißlufthaube 36 also nacheinander durch das permeable Pressband 80, das permeable strukturierte Band 40 und die Faserstoffbahn 38 hindurch in die Saugzone 34 der Saugwalze 32.

Zusätzlich kann ein Entwässerungsband 42, z.B. Filz, um die Saugwalze 32 geführt sein, das zwischen der Saugwalze 32 und dem permeablen strukturierten Band 40 liegt und durch das hindurch die Heißluft in die Saugzone 34 der Saugwalze 32 strömt. Beim vorliegenden Ausführungsbeispiel werden also nacheinander das permeable Pressband 80, das permeable strukturierte Band 40, die Faserstoffbahn 38 und das Entwässerungsband 42 von der Heißluft durchströmt.

Die laufende Faserstoffbahn 38 wird also über eine Trocknungszone hinweg mit Heißluft beaufschlagt, wobei diese Trocknungszone zumindest im Wesentlichen durch die Heißlufthaube 36 bestimmt sein kann. Dabei kann sich diese Trocknungszone in Bahnlaufrichtung L betrachtet beispielsweise zumindest im Wesentlichen über die Saugzone 34 der Saugwalze 32 oder beispielsweise auch darüber hinaus erstrecken.

Erfindungsgemäß wird nun die Faserstoffbahn 38 im Bereich dieser Trocknungszone mit Heißluft und zumindest bereichsweise mit Dampf beaufschlagt.

Dazu kann die Faserstoffbahn 38 in Bahnlaufrichtung L betrachtet zumindest am Anfang der Trocknungszone mit Dampf beaufschlagt werden. Beim vorliegenden Ausführungsbeispiel gemäß Fig. 3 ist die Faserstoffbahn 38 in Bahnlaufrichtung L betrachtet nur am Anfang dieser Trocknungszone mit Dampf beaufschlagt. Sie wird in Bahnlaufrichtung betrachtet zunächst mit Dampf und anschließend mit Heißluft beaufschlagt.

Zur Beaufschlagung der Faserstoffbahn 38 mit Dampf ist wenigstens eine Dampfblaseinrichtung 44 wie insbesondere ein Dampfblasrohr oder Dampfblaskasten vorgesehen. Im vorliegenden Fall umfasst diese Dampfblaseinrichtung 44 ein vorzugsweise am Anfang der Trocknungszone vorgesehenes Dampfblasrohr.

Die Dampfblaseinrichtung 44 kann sich zumindest im Wesentlichen über die gesamte quer zur Bahnlaufrichtung L gemessene Breite der Heißlufthaube 36 erstrecken. Vorteilhafterweise ist sie zumindest teilweise innerhalb der Heißlufthaube 36 angeordnet.

Wie beispielsweise anhand der Fig. 4 zu erkennen ist, kann die Dampfblaseinrichtung 44 beispielsweise auch wenigstens einen Dampfblaskasten umfassen. Auch in diesem Fall ist der Dampfblaskasten wieder am Anfang der hier zumindest im Wesentlichen durch die Heißlufthaube 36 definierten Trocknungszone und zumindest im Wesentlichen innerhalb der Heißlufthaube 36 angeordnet. Auch in diesem Fall wird die Faserstoffbahn 38 also zunächst mit Dampf und anschließend mit Heißluft beaufschlagt.

Wie anhand der Fig. 3 zu erkennen ist, können Mittel wie insbesondere ein Schaber 46 oder dergleichen vorgesehen sein, um die mit dem äußeren die Faserstoffbahn 38 überdeckenden permeablen strukturierten Band 40 mitgeführte Lufttrennschicht vor einem Eintritt des Bandes 40 in die Trocknungszone abzuführen.

Die Maschine 28 umfasst zudem einen Former mit zwei zusammenlaufenden Entwässerungsbändern 40, 48, wobei das Innenband im vorliegenden Fall gleichzeitig das permeable strukturierte Band 40 bildet. Die beiden Entwässerungsbänder 40, 48 laufen unter Bildung eines Stoffeinlaufspalts 50 zusammen und sind über ein Formierelement 52 wie insbesondere eine Formierwalze geführt.

Im vorliegenden Fall wird das permeable strukturierte Band 40 also durch das mit dem Formierelement 52 in Kontakt tretende innere Entwässerungsband des Formers gebildet. Das nicht mit dem Formierelement 52 in Kontakt tretende äußere Entwässerungsband 48 wird im Anschluss an das Formierelement 52 wieder von der Faserstoffbahn 38 getrennt.

Mittels eines Stoffauflaufs 54 wird die Faserstoffsuspension in den Stoffeinlaufspalt 50 eingebracht.

Zwischen dem Formierelement 52 und der Trocknungsvorrichtung 30 kann ein Saugelement 56 vorgesehen sein, durch das die Faserstoffbahn 38 an dem permeablen strukturierten Band 40 gehalten bzw. gegen dieses permeable strukturierte Band 40 gedrückt wird.

Im Anschluss an die Trocknungsvorrichtung 30 wird das Entwässerungsband 42 wieder von dem permeablen strukturierten Band 40 getrennt. Dabei ist hinter der Trocknungsvorrichtung 30 ein Pickup- oder Trennelement 58 vorgesehen, durch das die Faserstoffbahn 38 bei der Trennung vom Entwässerungsband 42 an dem permeablen strukturierten Band 40 gehalten wird.

Im Anschluss daran wird die Faserstoffbahn 38 zusammen mit dem permeablen strukturierten Band 40 durch einen zwischen einem vorzugsweise durch einen Yankee-Zylinder gebildeten Trockenzylinder 60 und einem Presselement 62 wie beispielsweise einer Presswalze gebildeten Pressspalt 64 geführt. Bei dem Press-element 62 handelt es sich im vorliegenden Fall beispielsweise um eine Schuhpresswalze. Hinter dem Pressspalt 64 wird das permeable strukturierte Band 40 wieder von dem Trockenzylinder 60 getrennt, während die Faserstoffbahn 38 am Trockenzylinder 60 verbleibt. Dem Trockenzylinder 60 ist eine Haube 66 zugeordnet.

Zwischen der Saugwalze 32 und dem Trockenzylinder 60 kann wahlweise ein Vakuumkasten mit einer Heißlufthaube 68 oder dergleichen vorgesehen sein, um die Blattfestigkeit zu erhöhen.

Die Heißluft für die der Saugwalze 32 zugeordneten Heißlufthaube 36 kann zumindest teilweise der dem Trockenzylinder 60 zugeordneten Haube 66 entnommen sein. Die dieser Haube 66 entnommene Heißluft besitzt eine Temperatur beispielsweise im Bereich von etwa 300°C, die in der Regel höher ist, als die für die Heißluft des Heißluftkastens 36 erforderliche te.

Wie anhand der Fig. 3 zu erkennen ist, kann die der dem Trockenzylinder zugeordneten Haube 66 entnommene Heißluft der Heißlufthaube 36 über eine Zuleitung 70 zugeführt werden, in der wenigstens ein Ventil 72, insbesondere Regelventil angeordnet sein kann. Zudem kann in dieser Zuleitung 70 erforderlichenfalls auch ein Filter 74 zur Entfernung von insbesondere kurzen Fasern, Staub oder dergleichen vorgesehen sein. Schließlich kann in dieser Zuleitung 70 auch ein Ventilator angeordnet sein.

Die der dem Zylinder 60 zugeordneten Haube 66 entnommene Heißluft kann auch mit über eine Leitung 76 zugeführter Kaltluft gemischt werden. Auch in der Leitung 76 für die zuzuführende Kaltluft kann wieder wenigstens ein Ventil 78, insbesondere Regelventil vorgesehen sein. Über das Mischungsverhältnis von der Haube 66 entnommener Heißluft und der Kaltluft kann also die Temperatur der der Heißlufthaube 36 zugeführten Luft eingestellt werden.

Fig. 4 zeigt in vereinfachter schematischer Darstellung eine abgewandelte Ausführungsform der erfindungsgemäßen Trocknungsvorrichtung 30. Wie bereits erwähnt, umfasst hier die Dampfblaseinrichtung 44 anstelle eines Dampfblasrohres einen zumindest im Wesentlichen innerhalb der Heißlufthaube 36 angeordneten Dampfblaskasten. Dieser Dampfblaskasten ist in Bahnlaufrichtung L betrachtet wieder am Anfang der hier zumindest im Wesentlichen durch die Heißlufthaube 36 definierten Trocknungszone vorgesehen.

Das vorliegende Ausführungsbeispiel unterscheidet sich von dem der Fig. 3 zudem dadurch, dass zusätzlich zu dem permeablen strukturierten Band 40 und dem Entwässerungsband 42 oder Filz ein permeables Pressband 80 zusammen mit der Faserstoffbahn 38 durch die Trocknungszone geführt ist, durch das das permeable strukturierte Band 40, die Faserstoffbahn 38 und das permeable Entwässerungsband 42 im Bereich der Saugzone 34 gegen die Saugwalze 32 gepresst werden.

Das Pressband 18 ist in Bahnlaufrichtung L betrachtet vor und hinter der Trocknungszone jeweils um eine Leitwalze 82 geführt, über die die betreffende Spannung für das Pressband 80 erzeugt wird.

Wie anhand der Fig. 4 zu erkennen ist, ergibt sich gegenüber der gesamten Saugzone, die hier gleichzeitig die Trocknungszone definiert, eine relativ hohe Temperatur T. Entsprechend stellt sich auch ein relativ hoher Trockengehaltsgewinn, hier beispielsweise etwa 3 %, ein.

### Bezugszeichenliste

- 10: Saugzone
- 12: Saugwalze
- 14: Dampfblaskasten
- 16: Tissuebahn
- 18: Entwässerungsband
- 20: strukturiertes Band
- 22: Pressband
- 24: Leitwalze
- 26: Heißlufthaube
- 28: Maschine
- 30: Trocknungsvorrichtung
- 32: besaugte Einrichtung, Saugwalze
- 34: Saugzone
- 36: Heißlufthaube
- 38: Faserstoffbahn, insbesondere Tissuebahn
- 40: permeables strukturiertes Band
- 42: Entwässerungsband
- 44: Dampfblaseinrichtung, Dampfblasrohr, Dampfblaskasten
- 46: Schaber
- 48: Entwässerungsband
- 50: Stoffeinlaufspalt
- 52: Formierelement, Formierwalze
- 54: Stoffauflauf
- 56: Saugelement
- 58: Pickup- oder Trennelement
- 60: Trockenzylinder, Yankee-Zylinder
- 62: Presselement
- 64: Pressspalt
- 66: Haube
- 68: Heißlufthaube
- 70: Zuleitung
- 72: Ventil
- 74: Filter
- 76: Leitung
- 78: Ventil
- 80: permeables Pressband
- 82: Leitwalze

## Patentansprüche

1. Verfahren zur Trocknung einer Faserstoffbahn (38), insbesondere Papier-, Karton- oder Tissuebahn, bei dem die laufende Faserstoffbahn (38) im Bereich einer vorgebbaren Trocknungszone mit Heißluft beaufschlagt wird,
wobei die Faserstoffbahn (38) innerhalb der Trocknungszone zumindest bereichsweise mit Dampf beaufschlagt wird,
**dadurch gekennzeichnet,**
**dass** die Faserstoffbahn (38) in Bahnlaufrichtung (L) betrachtet innerhalb der ersten Hälfte der Gesamtlänge der Trocknungszone mit Dampf beaufschlagt wird und dass die Faserstoffbahn (38) in Bahnlaufrichtung (L) betrachtet zunächst mit Dampf und anschließend mit Heißluft beaufschtagt wird.

2. Verfahren nach Anspruch 1,
**dadurch gekennzeichnet,**
**dass** die Faserstoffbahn (38) in Bahnlaufrichtung (L) betrachtet zumindest am Anfang der Trocknungszone mit Dampf beaufschlagt wird.

3. Verfahren nach einem der Ansprüche 1 bis 2,
**dadurch gekennzeichnet,**
**dass** die Faserstoffbahn (38) in Bahnlaufrichtung (L) betrachtet zumindest im Wesentlichen nur innerhalb der ersten Hälfte der Gesamtlänge der Trocknungszone mit Dampf beaufschlagt wird.

4. Verfahren nach einem der Ansprüche 1 bis 3,
**dadurch gekennzeichnet,**
**dass** die Faserstoffbahn (38) in Bahnlaufrichtung (L) betrachtet zumindest im Wesentlichen nur innerhalb des ersten Drittels der Gesamtlänge der Trocknungszone mit Dampf beaufschlagt wird.

5. Verfahren nach Anspruch 1 bis 3,
**dadurch gekennzeichnet,**
**dass** die Faserstoffbahn (38) in Bahnlaufrichtung (L) betrachtet zumindest im Wesentlichen über das erste Drittel der Gesamtlänge der Trocknungszone hinweg mit Dampf beaufschlagt wird.

6. Verfahren nach einem der Ansprüche 1 bis 4,
**dadurch gekennzeichnet,**
**dass** die Faserstoffbahn (38) in Bahnlaufrichtung (L) betrachtet zumindest im Wesentlichen nur innerhalb des ersten Viertels der Gesamtlänge der Trocknungszone mit Dampf beaufschlagt wird.

7. Verfahren nach Anspruch 1 bis 5,
**dadurch gekennzeichnet,**
**dass** die Faserstoffbahn (38) in Bahnlaufrichtung (L) betrachtet zumindest im Wesentlichen über das erste Viertel der Gesamtlänge der Trocknungszone hinweg mit Dampf beaufschlagt wird.

8. Verfahren nach einem der Ansprüche 1 bis 2,
**dadurch gekennzeichnet,**
**dass** die Faserstoffbahn (38) in Bahnlaufrichtung (L) betrachtet nur am Anfang der Trocknungszone mit Dampf beaufschlagt wird.

9. Verfahren nach einem der vorhergehenden Ansprüche,
**dadurch gekennzeichnet,**
**dass** die Faserstoffbahn (38) über die vorgebbare Trocknungszone hinweg mit Heißluft beaufschlagt wird.

10. Verfahren nach einem der vorhergehenden Ansprüche,
**dadurch gekennzeichnet ,**
**dass** die Faserstoffbahn (38) in Bahnlaufrichtung (L) betrachtet zumindest bereichsweise gleichzeitig sowohl mit Heißluft als auch mit Dampf beaufschlagt wird:

11. Verfahren nach einem der vorhergehenden Ansprüche,
**dadurch gekennzeichnet,**
**dass** die Faserstoffbahn (38) zusammen mit einem permeablen Band, insbesondere strukturierten Band oder TAD-Band, durch die Trocknungszone geführt wird und dabei zunächst die Faserstoffbahn und anschließend das permeable Band von der Heißluft bzw. dem Dampf durchströmt werden.

12. Verfahren nach einem der Ansprüche 1 bis 10,
**dadurch gekennzeichnet,**
**dass** die Faserstoffbahn (38) zusammen mit wenigstens einem permeablen Band (40), insbesondere strukturierten Band, durch die Trocknungszone geführt wird und dabei zunächst das permeable Band (40) und anschließend die Faserstoffbahn (38) von der Heißluft bzw. dem Dampf durchströmt werden.

13. Verfahren nach Anspruch 12,
**dadurch gekennzeichnet,**
**dass** die Faserstoffbahn in der Trocknungszone von wenigstens einem weiteren permeablen Band (80), insbesondere Pressband,
überdeckt wird und dabei zunächst das weitere permeable Band (80) bzw. Pressband, anschließend das erste permeable Band (40) bzw. Strukturband und schließlich die Faserstoffbahn (38) von der Heißluft bzw. dem Dampf durchströmt werden.

14. Verfahren nach Anspruch 12 oder 13,
**dadurch gekennzeichnet,**
**dass** zusammen mit der Faserstoffbahn (38) zusätzlich ein Entwässerungsband (42), insbesondere Filzband, durch die Trocknungszone geführt wird und dabei zunächst ggf. das weitere permeable Band (80) bzw. Pressband, anschließend das erste permeable Band (40) bzw. Strukturband und die Faserstoffbahn (38) und schließlich das zusätzliche Entwässerungsband (42) von der Heißluft bzw. dem Dampf durchströmt werden.

15. Verfahren nach einem der vorhergehenden Ansprüche,
**dadurch gekennzeichnet,**
**dass** die Faserstoffbahn (38) in der Trocknungszone zumindest bereichsweise einer Prallströmungstrocknung ausgesetzt wird.

16. Verfahren nach einem der vorhergehenden Ansprüche,
**dadurch gekennzeichnet,**
**dass** die Faserstoffbahn (38) in der Trocknungszone zumindest bereichsweise einer Durchströmungstrocknung ausgesetzt wird.

17. Vorrichtung (30) zur Trocknung einer Faserstoffbahn (38), insbesondere Papier-, Karton- oder Tissuebahn, mit einer Trocknungszone, in deren Bereich die laufende Faserstoffbahn (38) mit Heißluft beaufschlagbar ist, insbesondere zur Durchführung des Verfahrens nach einem der vorhergehenden Ansprüche,
wobei die Faserstoffbahn (38) innerhalb der Trocknungszone zumindest bereichsweise mit Dampf beaufschlagbar ist,
**dadurch gekennzeichnet,**
**dass** die Faserstoffbahn (38) in Bahnlaufrichtung (L) betrachtet innerhalb der ersten Hälfte der Gesamtlänge der Trocknungszone mit Dampf beaufschlagbar ist und die Faserstoffbahn (38) in Bahnlaufrichtung (L) betrachtet zunächst mit Dampf und anschließend mit Heißluft beaufschlagbar ist.

18. Vorrichtung nach Anspruch 17,
**dadurch gekennzeichnet,**
**dass** die Faserstoffbahn (38) in Bahnlaufrichtung (L) betrachtet zumindest am Anfang der Trocknungszone mit Dampf beaufschlagbar ist.

19. Vorrichtung nach einem der Ansprüche 17 bis 18,
**dadurch gekennzeichnet,**
**dass** die Faserstoffbahn (38) in Bahnlaufrichtung (L) betrachtet zumindest im Wesentlichen nur innerhalb der ersten Hälfte der Gesamtlänge der Trocknungszone mit Dampf beaufschlagbar ist.

20. Vorrichtung nach einem der Ansprüche 17 bis 18,
**dadurch gekennzeichnet,**
**dass** die Faserstoffbahn (38) in Bahnlaufrichtung (L) betrachtet zumindest im Wesentlichen nur innerhalb des ersten Drittels der Gesamtlänge der Trocknungszone mit Dampf beaufschlagbar ist.

21. Vorrichtung nach Anspruch 17 bis 18,
**dadurch gekennzeichnet,**
**dass** die Faserstoffbahn (38) in Bahnlaufrichtung (L) betrachtet zumindest im Wesentlichen über das erste Drittel der Gesamtlänge der Trocknungszone hinweg mit Dampf beaufschlagbar ist.

22. Vorrichtung nach einem der Ansprüche 17 bis 20,
**dadurch gekennzeichnet,**
**dass** die Faserstoffbahn (38) in Bahnlaufrichtung (L) betrachtet zumindest im Wesentlichen nur innerhalb des ersten Viertels der Gesamtlänge der Trocknungszöne mit Dampf beaufschlagbar ist.

23. Vorrichtung nach Anspruch 17 bis 21,
**dadurch gekennzeichnet,**
**dass** die Faserstoffbahn (38) in Bahnlaufrichtung (L) betrachtet zumindest im Wesentlichen über das erste Viertel der Gesamtlänge der Trocknungszone hinweg mit Dampf beaufschlagbar ist.

24. Vorrichtung nach einem der Ansprüche 17 bis 18,
**dadurch gekennzeichnet,**
**dass** die Faserstoffbahn (38) in Bahnlaufrichtung (L) betrachtet nur am Anfang der Trocknungszone mit Dampf beaufschlagbar ist.

25. Vorrichtung nach einem der vorhergehenden Ansprüche 17 bis 24,
**dadurch gekennzeichnet,**
**dass** die Faserstoffbahn (38) über die vorgebbare Trocknungszone hinweg mit Heißluft beaufschlagt wird.

26. Vorrichtung nach einem der vorhergehenden Ansprüche 17 bis 25,
**dadurch gekennzeichnet,**
**dass** die Faserstoffbahn (38) in Bahnlaufrichtung (L) betrachtet zumindest bereichsweise gleichzeitig sowohl mit Heißluft als auch mit Dampf beaufschlagt wird.

27. Vorrichtung nach einem der vorhergehenden Ansprüche 17 bis 26,
**dadurch gekennzeichnet,**
**dass** die Faserstoffbahn (38) zusammen mit einem permeablen Band, insbesondere strukturierten Band oder TAD-Band, durch die Trocknungszone geführt ist und dabei zunächst die Faserstoffbahn und anschließend das permeable Band von der Heißluft bzw. dem Dampf durchströmt werden.

28. Vorrichtung nach einem der Ansprüche 17 bis 24,
**dadurch gekennzeichnet,**
**dass** die Faserstoffbahn (38) zusammen mit wenigstens einem permeablen Band (40), insbesondere strukturierten Band, durch die Trocknungszone geführt ist und dabei zunächst das permeable Band (40) und anschließend die Faserstoffbahn (38) von der Heißluft bzw. dem Dampf durchströmt werden.

29. Vorrichtung nach Anspruch 28,
**dadurch gekennzeichnet,**
**dass** die Faserstoffbahn (38) in der Trocknungszone von wenigstens einem weiteren permeablen Band (80), insbesondere Pressband, überdeckt ist und dabei zunächst das weitere permeable Band (80) bzw. Pressband, anschließend das erste permeable Band (40) bzw. Strukturband und schließlich die Faserstoffbahn (38) von der Heißluft bzw. dem Dampf durchströmt werden.

30. Vorrichtung nach Anspruch 28 oder 29,
**dadurch gekennzeichnet,**
**dass** zusammen mit der Faserstoffbahn (38) zusätzlich ein Entwässerungsband (42), insbesondere Filzband, durch die Trocknungszone geführt ist und dabei zunächst ggf. das weitere permeable Band (80) bzw. Pressband, anschließend das erste permeable Band (40) bzw. Strukturband und die Faserstoffbahn (38) und schließlich das zusätzliche Entwässerungsband (42) von der Heißluft bzw. dem Dampf durchströmt werden.

31. Vorrichtung nach einem der vorhergehenden Ansprüche 17 bis 30,
**dadurch gekennzeichnet ,**
**dass** zur Beaufschlagung der Faserstoffbahn (38) mit Heißluft wenigstens eine Heißlufthaube (36) vorgesehen ist.

32. Vorrichtung nach einem der vorhergehenden Ansprüche 17 bis 31,
**dadurch gekennzeichnet,**
**dass** zur Beaufschlagung der Faserstoffbahn (38) mit Dampf wenigstens eine Dampfblaseinrichtung (44), insbesondere Dampfblasrohr oder Dampfblaskasten, vorgesehen ist.

33. Vorrichtung nach Anspruch 32,
**dadurch gekennzeichnet,**
**dass** sich die Dampfblaseinrichtung (44) zumindest im Wesentlichen über die gesamte quer zur Bahnlaufrichtung gemessene Breite der Heißlufthaube (36) erstreckt.

34. Vorrichtung nach Anspruch 32 oder 33,
**dadurch gekennzeichnet,**
**dass** die Dampfblaseinrichtung (44) zumindest teilweise innerhalb der Heißlufthaube (36) angeordnet ist.

35. Vorrichtung nach Anspruch 32 oder 33,
**dadurch gekennzeichnet,**
**dass** die Dampfblaseinrichtung (44) in Bahnlaufrichtung (L) betrachtet direkt vor der Heißlufthaube (36) angeordnet ist.

36. Vorrichtung nach einem der vorhergehenden Ansprüche 32 bis 35,
**dadurch gekennzeichnet,**
**dass** die Dampfblaseinrichtung (44) wenigstens ein Dampfblasrohr mit Öffnungen umfasst, deren Durchmesser in einem Bereich von etwa 5 bis etwa 1 mm und vorzugsweise in einem Bereich von etwa 4 bis etwa 2,5 mm liegt.

37. Vorrichtung nach einem der vorhergehenden Ansprüche 32 bis 36,
**dadurch gekennzeichnet,**
**dass** die Faserstoffbahn im Bereich der Trocknungszone von wenigstens einem permeablen Band (40) überdeckt ist und dass der Abstand zwischen der Dampfblaseinrichtung (44) und dem äußeren die Faserstoffbahn überdeckenden permeablen Band (40) < 30 mm, insbesondere < 20 mm, insbesondere < 15 mm und vorzugsweise ≤ 10 mm ist.

38. Vorrichtung nach einem der vorhergehenden Ansprüche 32 bis 37,
**dadurch gekennzeichnet,**
**dass** die Dampfblaseinrichtung (44) wenigstens ein Dampfblasrohr mit Öffnungen umfasst, die in einem gegenseitigen Abstand < 20 mm, insbesondere < 10 mm und vorzugsweise < 7,5 mm angeordnet sind.

39. Vorrichtung nach einem der vorhergehenden Ansprüche 32 bis 38,
**dadurch gekennzeichnet,**
**dass** die Dampfblaseinrichtung (44) wenigstens einen Dampfblaskasten umfasst und über diesen das Feuchtigkeitsquerprofil der Faserstoffbahn (38) einstell- und/oder regulierbar ist.

40. Vorrichtung nach einem der vorhergehenden Ansprüche 32 bis 39,
**dadurch gekennzeichnet ,**
**dass** die Dampfblaseinrichtung (44) wenigstens ein Dampfblasrohr umfasst und zumindest im Wesentlichen über dieses Dampfblasrohr der Trockengehalt der Faserstoffbahn (38) beeinflussbar oder einstell- und/oder regulierbar ist.

41. Vorrichtung nach einem der vorhergehenden Ansprüche 17 bis 40,
**dadurch gekennzeichnet,**
**dass** die Faserstoffbahn (38) im Bereich der Trocknungszone von wenigstens einem permeablen Band (40) überdeckt ist und dass Mittel wie insbesondere ein Schaber (46) vorgesehen sind, um die mit dem äußeren die Faserstoffbahn (38) überdeckenden permeablen Band (40) mitgeführte Luftgrenzschicht vor einem Eintritt des Bandes in die Trocknungszone abzuführen.

42. Vorrichtung nach einem der vorhergehenden Ansprüche 31 bis 41,
**dadurch gekennzeichnet,**
**dass** die Heißluft für die Heißlufthaube (36) zumindest teilweise der einem Trockenzylinder (60), insbesondere Yankee-Zylinder, zugeordneten Haube (66) entnommen ist.

43. Vorrichtung nach Anspruch 42,
**dadurch gekennzeichnet,**
**dass** die der Haube (66) des Trockenzylinders (60) entnommene Heißluft eine Temperatur von etwa 300 °C besitzt.

44. Vorrichtung nach einem der vorhergehenden Ansprüche 31 bis 43,
**dadurch gekennzeichnet,**
**dass** die Heißlufthaube (36) zumindest teilweise mit Heißluft versorgt wird, deren Temperatur in einem Bereich < 250 °C, insbesondere < 200 °C und vorzugsweise in einem Bereich von etwa 150 °C bis etwa 200 °C liegt.

45. Vorrichtung nach einem der vorhergehenden Ansprüche 31 bis 44,
**dadurch gekennzeichnet,**
**dass** im Bereich der Trocknungszone auf der von der Heißlufthaube (36) abgewandten Seite der Faserstoffbahn (38) bzw. des zusätzlichen Entwässerungsbandes wenigstens eine besaugte Einrichtung (32), insbesondere Saugkasten und/oder Saugwalze, angeordnet ist.

46. Vorrichtung nach Anspruch 45,
**dadurch gekennzeichnet,**
**dass** die besaugte Einrichtung eine Saugwalze mit einem eine Saugzone definierenden Saugkasten umfasst.

47. Vorrichtung nach Anspruch 29 oder 30,
**dadurch gekennzeichnet,**
**dass** das weitere permeable Band durch ein Pressband (80) gebildet ist, das unter einer hohen Spannung vorzugsweise in einem Bereich von etwa 40 bis etwa 60 kN/m steht und dadurch einen Pressdruck in einer Presszone ausübt, der vorzugsweise in einem Bereich von etwa 0,5 bis etwa 1,5 bar liegt.

48. Vorrichtung nach Anspruch 47,
**dadurch gekennzeichnet,**
**dass** die in Bahnlaufrichtung (L) betrachtete Länge der durch das permeable Pressband (80) gebildeten Presszone zumindest im Wesentlichen durch den Umschlingungsbereich definiert ist, über den das Pressband (80) die Saugwalze umschlingt.

49. Vorrichtung nach einem der vorhergehenden Ansprüche 47 bis 48,
**dadurch gekennzeichnet,**
**dass** die in Bahnlaufrichtung (L) betrachtete Länge der durch das permeable Pressband (80) gebildeten Presszone zumindest im Wesentlichen der Länge der Saugzone der Saugwalze entspricht.

50. Vorrichtung nach einem der Ansprüche 47 bis 49,
**dadurch gekennzeichnet,**
**dass** die Trocknungszone in Bahnlaufrichtung (L) betracht kleiner ist als die Presszone.

51. Vorrichtung nach einem der Ansprüche 47 bis 49,
**dadurch gekennzeichnet,**
**dass** die Trocknungszone in Bahnlaufrichtung (L) betrachtet gleich oder länger als die Presszone ist.

52. Vorrichtung nach einem der vorhergehenden Ansprüche 17 bis 51,
**dadurch gekennzeichnet,**
**dass** die Durchsatzmenge (l/min) des Dampfes geringer ist als die Durchsatzmenge (l/min) der Heißluft.

53. Vorrichtung nach Anspruch 52,
**dadurch gekennzeichnet,**
**dass** bei Atmosphärendruck die Durchsatzmenge des Dampfes geringer als das 0,5fache, insbesondere geringer als das 0,3fache und vorzugsweise geringer als das 0,2fache der Durchsatzmenge der Heißluft ist.

54. Vorrichtung nach einem der vorhergehenden Ansprüche 17 bis 53,
**dadurch gekennzeichnet,**
**dass** die Temperatur der die Faserstoffbahn (38) beaufschlagenden Heißluft insbesondere zur Beeinflussung der Kondensation des Dampfes in der Faserstoffbahn (38) einstellbar ist.

55. Vorrichtung nach einem der vorhergehenden Ansprüche 29 bis 54,
**dadurch gekennzeichnet,**
**dass** die Faserstoffbahn (38) in der Trocknungszone von einem permeablen Pressband (80) überdeckt wird, das eine Permeabilität > 170 m³/h (> 100 cfm), insbesondere > 510 m³/h (> 300 cfm), insbesondere > 850 m³/h (> 500 cfm) und vorzugsweise > 1189 m³/h (>700 cfm) besitzt.

56. Vorrichtung nach einem der vorhergehenden Ansprüche 17 bis 55,
**dadurch gekennzeichnet,**
**dass** die Faserstoffbahn (38) zusammen mit einem permeablen strukturierten Band (40) durch die Trocknungszone geführt ist, das eine Permeabilität > 170 m³/h (> 100 cfm), insbesondere > 510 m³/h (> 300 cfm), insbesondere > 850 m³/h (> 500 cfm) und vorzugsweise > 1189 m³/h (> 700 cfm) besitzt.

57. Vorrichtung nach einem der vorhergehenden Ansprüche 29 bis 56,
**dadurch gekennzeichnet,**
**dass** die Faserstoffbahn (38) in der Trocknungszone von einem permeablen Pressband (80) überdeckt wird, das zumindest im Wesentlichen aus Kunststoff, insbesondere Polyamid, Polyethylen, Polyurethan, besteht.

58. Vorrichtung nach einem der Ansprüche 17 bis 56,
**dadurch gekennzeichnet,**
**dass** die Faserstoffbahn (38) in der Trocknungszone von einem permeablen Pressband (80) überdeckt wird, das durch ein Metallband gebildet ist.

59. Vorrichtung nach einem der vorhergehenden Ansprüche 17 bis 58,
**dadurch gekennzeichnet,**
**dass** zumindest ein zusammen mit der Faserstoffbahn (38) durch die Trocknungszone geführtes Band (80, 40, 42) in Bahnlaufrichtung (L) vor der Trocknungszone vorgeheizt wird.

60. Vorrichtung nach Anspruch 59,
**dadurch gekennzeichnet,**
**dass** zum Vorheizen eine Dampfheizeinrichtung, eine IR-Heizeinrichtung und/oder eine Heißwasser-Heizeinrichtung vorgesehen ist.

61. Vorrichtung nach Anspruch 59 oder 60,
**dadurch gekennzeichnet,**
**dass** zumindest ein zusammen mit der Faserstoffbahn (38) durch die Trocknungszone geführtes inneres Band (38) wie insbesondere das zusätzliche Entwässerungsband mittels einer Heißwasser-Heizeinrichtung vorheizbar ist.

62. Maschine (28) zur Herstellung einer Tissuebahn mit einer Vorrichtung nach einem der vorhergehenden Ansprüche 17-61.

## Claims

1. Method for drying a fibrous web (38), in particular a paper, board or tissue web, in which hot air is applied to the moving fibrous web (38) in the area of a predefinable drying zone, steam being applied to the fibrous web (38), at least in some areas, within the drying zone,
**characterized in that**
viewed in the web running direction (L), steam is applied to the fibrous web (38) within the first half of the overall length of the drying zone, and **in that**, viewed in the web running direction (L), first of all steam and then hot air are applied to the fibrous web (38).

2. Method according to Claim 1,
**characterized in that**
viewed in the web running direction (L), steam is applied to the fibrous web (38) at least at the start of the drying zone.

3. Method according to either of Claims 1 and 2,
**characterized in that**
viewed in the web running direction (L), steam is applied to the fibrous web (38) at least substantially only within the first half of the overall length of the drying zone.

4. Method according to one of Claims 1 to 3,
**characterized in that**
viewed in the web running direction (L), steam is applied to the fibrous web (38) at least substantially only within the first third of the overall length of the drying zone.

5. Method according to Claims 1 to 3,
**characterized in that**
viewed in the web running direction (L), steam is applied to the fibrous web (38) at least substantially over the first third of the overall length of the drying zone.

6. Method according to one of Claims 1 to 4,
**characterized in that**
viewed in the web running direction (L), steam is applied to the fibrous web (38) at least substantially only within the first quarter of the overall length of the drying zone.

7. Method according to Claims 1 to 5,
**characterized in that**
viewed in the web running direction (L), steam is applied to the fibrous web (38) at least substantially over the first quarter of the overall length of the drying zone.

8. Method according to either of Claims 1 and 2,
**characterized in that**
viewed in the web running direction (L), steam is applied to the fibrous web (38) only at the start of the drying zone.

9. Method according to one of the preceding claims,
**characterized in that**
hot air is applied to the fibrous web (38) over the predefinable drying zone.

10. Method according to one of the preceding claims,
**characterized in that**
viewed in the web running direction (L), both hot air and steam are applied simultaneously to the fibrous web (38), at least in some areas.

11. Method according to one of the preceding claims,
**characterized in that**
the fibrous web (38) is guided through the drying zone together with a permeable belt, in particular a structured belt or TAD belt, and the hot air and/or the steam flow/s firstly through the fibrous web and then through the permeable belt.

12. Method according to one of Claims 1 to 10,
**characterized in that**
the fibrous web (38) is guided through the drying zone together with at least one permeable belt (40), in particular a structured belt, and the hot air and/or the steam flow/s firstly through the permeable belt (40) and then through the fibrous web (38).

13. Method according to Claim 12,
**characterized in that**
in the drying zone, the fibrous web is covered by at least one further permeable belt (80), in particular a press belt, and the hot air and/or the steam flow/s firstly through the further permeable belt (80) or press belt, then through the first permeable belt (40) or structured belt and finally through the fibrous web (38).

14. Method according to Claim 12 or 13,
**characterized in that**
together with the fibrous web (38), a dewatering belt (42), in particular a felt, is additionally guided through the drying zone, and, if appropriate, the hot air and/or the steam flow/s firstly through the further permeable belt (80) or press belt, then through the first permeable belt (40) or structured belt and the fibrous web (38) and finally through the additional dewatering belt (42).

15. Method according to one of the preceding claims,
**characterized in that**
in the drying zone, the fibrous web (38) is subjected to impingement-flow drying, at least in some areas.

16. Method according to one of the preceding claims,
**characterized in that**
in the drying zone, the fibrous web (38) is subjected to through-flow drying, at least in some areas.

17. Apparatus (30) for drying a fibrous web (38), in particular a paper, board or tissue web, having a drying zone, in the area of which hot air can be applied to the moving fibrous web (38), in particular for carrying out the method according to one of the preceding claims, it being possible for steam to be applied to the fibrous web (38), at least in some areas, within the drying zone,
**characterized in that**
viewed in the web running direction (L), steam can be applied to the fibrous web (38) within the first half of the overall length of the drying zone, and **in that**, viewed in the web running direction (L), first of all steam and then hot air can be applied to the fibrous web (38).

18. Apparatus according to Claim 17,
**characterized in that**
viewed in the web running direction (L), steam can be applied to the fibrous web (38) at least at the start of the drying zone.

19. Apparatus according to either of Claims 17 and 18,
**characterized in that**
viewed in the web running direction (L), steam can be applied to the fibrous web (38) at least substantially only within the first half of the overall length of the drying zone.

20. Apparatus according to either of Claims 17 and 18,
**characterized in that**
viewed in the web running direction (L), steam can be applied to the fibrous web (38) at least substantially only within the first third of the overall length of the drying zone.

21. Apparatus according to either of Claims 17 and 18,
**characterized in that**
viewed in the web running direction (L), steam can be applied to the fibrous web (38) at least substantially over the first third of the overall length of the drying zone.

22. Apparatus according to one of Claims 17 to 20,
**characterized in that**
viewed in the web running direction (L), steam can be applied to the fibrous web (38) at least substantially only within the first quarter of the overall length of the drying zone.

23. Apparatus according to Claims 17 to 21,
**characterized in that**
viewed in the web running direction (L), steam can be applied to the fibrous web (38) at least substantially over the first quarter of the overall length of the drying zone.

24. Apparatus according to either of Claims 17 and 18,
**characterized in that**
viewed in the web running direction (L), steam can be applied to the fibrous web (38) only at the start of the drying zone.

25. Apparatus according to one of the preceding Claims 17 to 24,
**characterized in that**
hot air is applied to the fibrous web (38) over the predefinable drying zone.

26. Apparatus according to one of the preceding Claims 17 to 25,
**characterized in that**
viewed in the web running direction (L), both hot air and steam are applied simultaneously to the fibrous web (38), at least in some areas.

27. Apparatus according to one of the preceding Claims 17 to 26,
**characterized in that**
the fibrous web (38) is guided through the drying zone together with a permeable belt, in particular a structured belt or TAD belt, and the hot air and/or the steam flow/s firstly through the fibrous web and then through the permeable belt.

28. Apparatus according to one of Claims 17 to 24,
**characterized in that**
the fibrous web (38) is guided through the drying zone together with at least one permeable belt (40), in particular a structured belt, and the hot air and/or the steam flow/s firstly through the permeable belt (40) and then through the fibrous web (38).

29. Apparatus according to Claim 28,
**characterized in that**
in the drying zone, the fibrous web (38) is covered by at least one further permeable belt (80), in particular a press belt, and the hot air and/or the steam flow/s firstly through the further permeable belt (80) or press belt, then through the first permeable belt (40) or structured belt and finally through the fibrous web (38).

30. Apparatus according to Claim 28 or 29,
**characterized in that**
together with the fibrous web (38), a dewatering belt (42), in particular a felt, is additionally guided through the drying zone, and, if appropriate, the hot air and/or the steam flow/s firstly through the further permeable belt (80) or press belt, then through the first permeable belt (40) or structured belt and the fibrous web (38) and finally through the additional dewatering belt (42).

31. Apparatus according to one of the preceding Claims 17 to 30,
**characterized in that**
in order to apply hot air to the fibrous web (38), at least one hot air hood (36) is provided.

32. Apparatus according to one of the preceding Claims 17 to 31,
**characterized in that**
in order to apply steam to the fibrous web (38), at least one steam blowing device (44) is provided, in particular a steam blower pipe or steam blower box.

33. Apparatus according to Claim 32,
**characterized in that**
the steam blowing device (44) extends at least substantially over the entire width of the hot air hood (36), measured transversely with respect to the web running direction.

34. Apparatus according to Claim 32 or 33,
**characterized in that**
the steam blowing device (44) is arranged at least partly within the hot air hood (36).

35. Apparatus according to Claim 32 or 33,
**characterized in that**
viewed in the web running direction (L), the steam blowing device (44) is arranged directly before the hot air hood (36).

36. Apparatus according to one of the preceding Claims 32 to 35,
**characterized in that**
the steam blowing device (44) comprises at least one steam blower pipe with openings, the diameter of which lies in the range from about 5 to about 1 mm and preferably in the range from about 4 to about 2.5 mm.

37. Apparatus according to one of the preceding Claims 32 to 36,
**characterized in that**
in the area of the drying zone, the fibrous web is covered by at least one permeable belt (40), and **in that** the distance between the steam blowing device (44) and the outer permeable belt (40) covering the fibrous web is < 30 mm, in particular < 20 mm, in particular < 15 mm and preferably ≤ 10 mm.

38. Apparatus according to one of the preceding Claims 32 to 37,
**characterized in that**
the steam blowing device (44) comprises at least one steam blower pipe with openings which are arranged at a mutual spacing of < 20 mm, in particular < 10 mm and preferably < 7.5 mm.

39. Apparatus according to one of the preceding Claims 32 to 38,
**characterized in that**
the steam blowing device (44) comprises at least one steam blower box, and the transverse moisture profile of the fibrous web (38) can be adjusted and/or regulated via the said steam blower box.

40. Apparatus according to one of the preceding Claims 32 to 39,
**characterized in that**
the steam blowing device (44) comprises at least one steam blower pipe, and the dryness of the fibrous web (38) can be influenced or adjusted and/or regulated, at least substantially, via the said steam blower pipe.

41. Apparatus according to one of the preceding Claims 17 to 40,
**characterized in that**
in the area of the drying zone, the fibrous web (38) is covered by at least one permeable belt (40), and **in that** means such as in particular a doctor (46) are provided in order to lead away the air boundary layer carried along by the outer permeable belt (40) covering the fibrous web (38) before the belt enters the drying zone.

42. Apparatus according to one of the preceding Claims 31 to 41,
**characterized in that**
the hot air for the hot air hood (36) is at least partly taken from the hood (66) assigned to a drying cylinder (60), in particular a Yankee cylinder.

43. Apparatus according to Claim 42,
**characterized in that**
the hot air taken from the hood (66) of the drying cylinder (60) has a temperature of about 300°C.

44. Apparatus according to one of the preceding Claims 31 to 43,
**characterized in that**
the hot air hood (36) is at least partly supplied with hot air, the temperature of which lies in a range < 250°C, in particular < 200°C and preferably in a range from about 150°C to about 200°C.

45. Apparatus according to one of the preceding Claims 31 to 44,
**characterized in that**
in the area of the drying zone, on the side of the fibrous web (38) or of the additional dewatering belt that faces away from the hot air hood (36), there is arranged at least one evacuated device (32), in particular a suction box and/or suction roll.

46. Apparatus according to Claim 45,
**characterized in that**
the evacuated device comprises a suction roll with a suction box defining a suction zone.

47. Apparatus according to Claim 29 or 30,
**characterized in that**
the further permeable belt is formed by a press belt (80), which is under a high tension, preferably in a range from about 40 to about 60 kN/m, and, as a result, exerts a pressing pressure in a pressing zone, which preferably lies in a range from about 0.5 to about 1.5 bar.

48. Apparatus according to Claim 47,
**characterized in that**
viewed in the web running direction (L), the length of the pressing zone formed by the permeable press belt (80) is at least substantially defined by the wrap area over which the press belt (80) wraps around the suction roll.

49. Apparatus according to either of the preceding Claims 47 and 48,
**characterized in that**
viewed in the web running direction (L), the length of the pressing zone formed by the permeable press belt (80) corresponds at least substantially to the length of the suction zone of the suction roll.

50. Apparatus according to one of Claims 47 to 49,
**characterized in that**
viewed in the web running direction (L), the drying zone is smaller than the pressing zone.

51. Apparatus according to one of Claims 47 to 49,
**characterized in that**
viewed in the web running direction (L), the drying zone is equal to or longer than the pressing zone.

52. Apparatus according to one of the preceding Claims 17 to 51,
**characterized in that**
the volume throughput (l/min) of the steam is lower than the volume throughput (l/min) of the hot air.

53. Apparatus according to Claim 52,
**characterized in that**
at atmospheric pressure, the volume throughput of the steam is lower than 0.5 times, in particular lower than 0.3 times and preferably lower than 0.2 times, the volume throughput of the hot air.

54. Apparatus according to one of the preceding Claims 17 to 53,
**characterized in that**
the temperature of the hot air applied to the fibrous web (38) is adjustable, in particular in order to influence the condensation of the steam in the fibrous web (38).

55. Apparatus according to one of the preceding Claims 29 to 54,
**characterized in that**
in the drying zone, the fibrous web (38) is covered by a permeable press belt (80), which has a permeability > 170 m³/h (> 100 cfm), in particular > 510 m³/h (> 300 cfm), in particular > 850 m³/h (> 500 cfm), and preferably > 1189 m³/h (> 700 cfm).

56. Apparatus according to one of the preceding Claims 17 to 55,
**characterized in that**
the fibrous web (38) is guided through the drying zone together with a permeable structured belt (40), which has a permeability > 170 m³/h (> 100 cfm), in particular > 510 m³/h (> 300 cfm), in particular > 850 m³/h (> 500 cfm), and preferably > 1189 m³/h (> 700 cfm).

57. Apparatus according to one of the preceding Claims 29 to 56,
**characterized in that**
in the drying zone, the fibrous web (38) is covered by a permeable press belt (80) which at least substantially consists of synthetic material, in particular polyamide, polyethylene, polyurethane.

58. Apparatus according to one of Claims 17 to 56,
**characterized in that**
in the drying zone, the fibrous web (38) is covered by a permeable press belt (80) which is formed by a metal belt.

59. Apparatus according to one of the preceding Claims 17 to 58,
**characterized in that**
at least one belt (80, 40, 42) guided through the drying zone together with the fibrous web (38) is pre-heated before the drying zone in the web running direction (L).

60. Apparatus according to Claim 59,
**characterized in that**
a steam heating device, an IR heating device and/or a hot water heating device is/are provided for the pre-heating.

61. Apparatus according to Claim 59 or 60,
**characterized in that**
at least one inner belt (38) guided through the drying zone together with the fibrous web (38), such as in particular the additional dewatering belt, can be pre-heated by means of a hot water heating device.

62. Machine (28) for producing a tissue web, having an apparatus according to one of the preceding Claims 17 - 61.

## Revendications

1. Procédé de séchage d'une nappe (38) de matière fibreuse, en particulier d'une nappe de papier, de carton ou de mouchoir, dans lequel de l'air chaud est appliqué dans une zone de séchage prédéterminée sur la nappe (38) de matière fibreuse en déplacement,
de la vapeur d'eau étant appliquée au moins dans certaines parties de la zone de séchage sur la nappe (38) de matière fibreuse,
**caractérisé en ce que**
de la vapeur d'eau est appliquée sur la nappe de matière fibreuse (38) à l'intérieur de la première moitié de la longueur totale de la zone de séchage dans la direction (L) d'avancement de la nappe et
**en ce que** de la vapeur d'eau et ensuite de l'air chaud sont appliqués sur la nappe (38) de matière fibreuse dans le sens d'avancement (L) de la nappe.

2. Procédé selon la revendication 1, **caractérisé en ce que** de la vapeur d'eau est appliquée sur la nappe (38) de matière fibreuse au moins au début de la zone de séchage dans la direction d'avancement (L) de la nappe.

3. Procédé selon l'une des revendications 1 et 2, **caractérisé en ce que** de la vapeur d'eau est appliquée sur la nappe (38) de matière fibreuse au moins essentiellement uniquement à l'intérieur de la première moitié de la longueur totale de la zone de séchage dans la direction d'avancement (L) de la nappe.

4. Procédé selon l'une des revendications 1 à 3, **caractérisé en ce que** de la vapeur d'eau est appliquée sur la nappe (38) de matière fibreuse au moins essentiellement uniquement à l'intérieur du premier tiers de la longueur totale de la zone de séchage dans la direction d'avancement (L) de la nappe.

5. Procédé selon l'une des revendications 1 à 3, **caractérisé en ce que** de la vapeur d'eau est appliquée sur la nappe (38) de matière fibreuse au moins essentiellement à partir du premier tiers de la longueur totale de la zone de séchage dans la direction d'avancement (L) de la nappe.

6. Procédé selon l'une des revendications 1 à 4, **caractérisé en ce que** de la vapeur d'eau est appliquée sur la nappe (38) de matière fibreuse au moins essentiellement uniquement à l'intérieur du premier quart de la longueur totale de la zone de séchage dans la direction d'avancement (L) de la nappe.

7. Procédé selon l'une des revendications 1 à 5, **caractérisé en ce que** de la vapeur d'eau est appliquée sur la nappe (38) de matière fibreuse essentiellement à partir du premier quart de la longueur totale de la zone de séchage dans la direction d'avancement (L) de la nappe.

8. Procédé selon l'une des revendications 1 et 2, **caractérisé en ce que** de la vapeur d'eau n'est appliquée sur la nappe (38) de matière fibreuse qu'au début de la zone de séchage dans la direction d'avancement (L) de la nappe.

9. Procédé selon l'une des revendications précédentes, **caractérisé en ce que** de l'air chaud est appliqué sur la nappe (38) de matière fibreuse à partir de la zone de séchage prédéterminée.

10. Procédé selon l'une des revendications précédentes, **caractérisé en ce que** de l'air chaud et de la vapeur d'eau sont appliqués simultanément au moins en partie sur la nappe (38) de matière fibreuse dans la direction d'avancement (L) de la nappe.

11. Procédé selon l'une des revendications précédentes, **caractérisé en ce que** la nappe (38) de matière fibreuse est guidée dans la zone de séchage à l'aide d'une bande perméable, en particulier une bande structurée ou une bande TAD, et **en ce que** l'air chaud et la vapeur d'eau traversent d'abord la nappe de matière fibreuse et ensuite la bande perméable.

12. Procédé selon l'une des revendications 1 à 10, **caractérisé en ce que** la nappe (38) de matière fibreuse est guidée dans la zone de séchage en même temps qu'au moins une bande perméable (40), en particulier une bande structurée, et **en ce que** l'air chaud et la vapeur d'eau traversent d'abord la bande perméable (40) et ensuite la nappe (38) de matière fibreuse.

13. Procédé selon la revendication 12, **caractérisé en ce que** la nappe de matière fibreuse est recouverte dans la zone de séchage par au moins une autre bande perméable (80), en particulier une bande de pressage, et **en ce que** l'air chaud et la vapeur d'eau traversent d'abord l'autre bande perméable (80) ou bande de pressage, ensuite la première bande perméable (40) ou bande structurée et enfin la nappe (38) de matière fibreuse.

14. Procédé selon les revendications 12 ou 13, **caractérisé en ce qu'**une bande (42) d'extraction d'eau, en particulier une bande de feutre, est guidée dans la zone de séchage en même temps que la nappe (38) de matière fibreuse, l'air chaud et la vapeur d'eau traversant d'abord éventuellement l'autre bande perméable (80) ou bande de pressage, ensuite la première bande perméable (40) ou bande structurée et la nappe (38) de matière fibreuse, et enfin la bande supplémentaire (42) d'extraction d'eau.

15. Procédé selon l'une des revendications précédentes, **caractérisé en ce que** la nappe de matière fibreuse (38) est exposée au moins en partie à un séchage à percussion d'écoulement dans la zone de séchage.

16. Procédé selon l'une des revendications précédentes, **caractérisé en ce que** dans la zone de séchage, la nappe (38) de matière fibreuse est exposée au moins en partie à un séchage par traversée d'écoulement.

17. Ensemble (30) de séchage d'une nappe (38) de matière fibreuse, en particulier d'une nappe de papier, de carton ou de mouchoir, présentant une zone de séchage dans laquelle de l'air chaud peut être appliqué sur la nappe (38) de matière fibreuse en déplacement, en particulier en vue de la mise en oeuvre du procédé selon l'une des revendications précédentes,
de la vapeur d'eau étant appliquée au moins dans certaines parties de la zone de séchage sur la nappe (38) de matière fibreuse,
**caractérisé en ce que**
de la vapeur d'eau est appliquée sur la nappe de matière fibreuse (38) à l'intérieur de la première moitié de la longueur totale de la zone de séchage dans la direction (L) d'avancement de la nappe et
**en ce que** de la vapeur d'eau et ensuite de l'air chaud sont appliqués sur la nappe (38) de matière fibreuse dans le sens d'avancement (L) de la nappe.

18. Ensemble selon la revendication 17, **caractérisé en ce que** de la vapeur d'eau est appliquée sur la nappe (38) de matière fibreuse au moins au début de la zone de séchage dans la direction d'avancement (L) de la nappe.

19. Ensemble selon l'une des revendications 17 et 18, **caractérisé en ce que** de la vapeur d'eau est appliquée sur la nappe (38) de matière fibreuse au moins essentiellement uniquement à l'intérieur de la première moitié de la longueur totale de la zone de séchage dans la direction d'avancement (L) de la nappe.

20. Ensemble selon l'une des revendications 17 et 18, **caractérisé en ce que** de la vapeur d'eau est appliquée sur la nappe (38) de matière fibreuse au moins essentiellement uniquement à l'intérieur du premier tiers de la longueur totale de la zone de séchage dans la direction d'avancement (L) de la nappe.

21. Ensemble selon les revendications 17 et 18, **caractérisé en ce que** de la vapeur d'eau est appliquée sur la nappe (38) de matière fibreuse au moins essentiellement à partir du premier tiers de la longueur totale de la zone de séchage dans la direction d'avancement (L) de la nappe.

22. Ensemble selon l'une des revendications 17 à 20, **caractérisé en ce que** de la vapeur d'eau est appliquée sur la nappe (38) de matière fibreuse au moins essentiellement uniquement à l'intérieur du premier quart de la longueur totale de la zone de séchage dans la direction d'avancement (L) de la nappe.

23. Ensemble selon les revendications 17 à 21, **caractérisé en ce que** de la vapeur d'eau est appliquée sur la nappe (38) de matière fibreuse essentiellement à partir du premier quart de la longueur totale de la zone de séchage dans la direction d'avancement (L) de la nappe.

24. Ensemble selon l'une des revendications 17 et 18, **caractérisé en ce que** de la vapeur d'eau n'est appliquée sur la nappe (38) de matière fibreuse qu'au début de la zone de séchage dans la direction d'avancement (L) de la nappe.

25. Ensemble selon l'une des revendications 17 à 24 qui précèdent, **caractérisé en ce que** de l'air chaud est appliqué sur la nappe (38) de matière fibreuse à partir de la zone de séchage prédéterminée.

26. Ensemble selon l'une des revendications 17 à 25 qui précèdent, **caractérisé en ce que** de l'air chaud et de la vapeur d'eau sont appliqués simultanément au moins en partie sur la nappe (38) de matière fibreuse dans la direction d'avancement (L) de la nappe.

27. Ensemble selon l'une des revendications 17 à 26 qui précèdent, **caractérisé en ce que** la nappe (38) de matière fibreuse est guidée dans la zone de séchage à l'aide d'une bande perméable, en particulier une bande structurée ou une bande TAD, et **en ce que** l'air chaud et la vapeur d'eau traversent d'abord la nappe de matière fibreuse et ensuite la bande perméable.

28. Ensemble selon l'une des revendications 17 à 24, **caractérisé en ce que** la nappe (38) de matière fibreuse est guidée dans la zone de séchage en même temps qu'au moins une bande perméable (40), en particulier une bande structurée, et **en ce que** l'air chaud et la vapeur d'eau traversent d'abord la bande perméable (40) et ensuite la nappe (38) de matière fibreuse.

29. Ensemble selon la revendication 28, **caractérisé en ce que** la nappe (38) de matière fibreuse est recouverte dans la zone de séchage par au moins une autre bande perméable (80), en particulier une bande de pressage, et **en ce que** l'air chaud et la vapeur d'eau traversent d'abord l'autre bande perméable (80) ou bande de pressage, ensuite la première bande perméable (40) ou bande structurée et enfin la nappe (38) de matière fibreuse.

30. Ensemble selon les revendications 28 ou 29, **caractérisé en ce qu'**une bande (42) d'extraction d'eau, en particulier une bande de feutre, est guidée dans la zone de séchage en même temps que la nappe (38) de matière fibreuse, l'air chaud et la vapeur d'eau traversant d'abord éventuellement l'autre bande perméable (80) ou bande de pressage, ensuite la première bande perméable (40) ou bande structurée et la nappe (38) de matière fibreuse, et enfin la bande supplémentaire (42) d'extraction d'eau.

31. Ensemble selon l'une des revendications 17 à 30 qui précèdent, **caractérisé en ce que** pour l'application d'air chaud sur la nappe (38) de matière fibreuse, au moins un capot (36) à air chaud est prévu.

32. Ensemble selon l'une des revendications 17 à 31 qui précèdent, **caractérisé en ce que** pour appliquer de la vapeur d'eau sur la nappe (38) de matière fibreuse, au moins un dispositif (44) de soufflage de vapeur d'eau et en particulier un tube de soufflage de vapeur d'eau ou un caisson de soufflage de vapeur d'eau est prévu.

33. Ensemble selon la revendication 32, **caractérisé en ce que** le dispositif (44) de soufflage de vapeur d'eau s'étend au moins essentiellement sur toute la largeur du capot (36) à air chaud mesurée transversalement par rapport à la direction d'avancement de la nappe.

34. Procédé selon les revendications 32 ou 33, **caractérisé en ce que** le dispositif (44) de soufflage de vapeur d'eau est disposé au moins en partie à l'intérieur du capot (36) à air chaud.

35. Ensemble selon les revendications 32 ou 33, **caractérisé en ce que** dispositif (44) de soufflage de vapeur d'eau est disposé directement en amont du capot (36) d'air chaud dans la direction d'avancement (L) de la nappe.

36. Ensemble selon l'une des revendications 32 à 35 qui précèdent, **caractérisé en ce que** le dispositif (44) de soufflage de vapeur d'eau comporte au moins un tube de soufflage de vapeur d'eau doté d'ouvertures dont le diamètre est de l'ordre d'environ 5 à environ 1 mm et de préférence de l'ordre d'environ 4 à environ 2,5 mm.

37. Ensemble selon l'une des revendications 32 à 36 qui précèdent, **caractérisé en ce qu'**au niveau de la zone de séchage, la nappe de matière fibreuse est recouverte par au moins une bande perméable (40) et **en ce que** la distance entre le dispositif (44) de soufflage de vapeur d'eau et la bande perméable extérieure (40) qui recouvre la nappe de matière fibreuse est < 30 mm, en particulier < 20 mm, en particulier < 15 mm et de préférence ≤ 10 mm.

38. Ensemble selon l'une des revendications 32 à 37 qui précèdent, **caractérisé en ce que** le dispositif (44) de soufflage de vapeur d'eau comporte au moins un tube de soufflage de vapeur d'eau doté d'ouvertures disposées à une distance mutuelle < 20 mm, en particulier < 10 mm et de préférence < 7,5 mm.

39. Ensemble selon l'une des revendications 32 à 38 qui précèdent, **caractérisé en ce que** le dispositif (44) de soufflage de vapeur d'eau comporte au moins un caisson de soufflage de vapeur d'eau, le profil transversal d'humidité de la nappe (38) est régulé par l'intermédiaire de ce dernier.

40. Ensemble selon l'une des revendications 32 à 39 qui précèdent, **caractérisé en ce que** le dispositif (44) de soufflage de vapeur d'eau comporte au moins un tube de soufflage de vapeur d'eau et **en ce que** la teneur sèche de la nappe (38) de matière fibreuse peut être modifiée, réglée et/ou régulée au moins essentiellement par ce tube de soufflage de vapeur d'eau.

41. Ensemble selon l'une des revendications 17 à 40 qui précèdent, **caractérisé en ce qu'**au niveau de la zone de séchage, la nappe (38) de matière fibreuse est recouverte par au moins une bande perméable (40) et **en ce que** des moyens, en particulier un racleur (46), sont prévus pour évacuer la couche limite d'air entraînée par la bande perméable extérieure (40) recouvrant la nappe (38) de matière fibreuse avant l'entrée de la bande dans la zone de séchage.

42. Ensemble selon l'une des revendications 31 à 41 qui précèdent, **caractérisé en ce que** l'air chaud pour le capot (36) à air chaud est prélevé au moins en partie du capot (66) associé à un cylindre de séchage (60), en particulier un cylindre dit Yankee.

43. Ensemble selon la revendication 42, **caractérisé en ce que** l'air chaud prélevé dans le capot (66) du cylindre de séchage (60) a une température d'environ 300°C.

44. Ensemble selon l'une des revendications 31 à 43 qui précèdent, **caractérisé en ce que** le capot (36) à air chaud est alimenté au moins en partie en air chaud dont la température est de l'ordre de < 250°C, en particulier < 200°C et de préférence de l'ordre d'environ 150°C à environ 200°C.

45. Ensemble selon l'une des revendications 31 à 44 qui précèdent, **caractérisé en ce qu'**au niveau de la zone de séchage, sur le côté de la nappe (38) de matière fibreuse ou de la bande supplémentaire d'extraction d'eau non tourné vers le capot (36) à air chaud, au moins un dispositif d'aspiration (32), en particulier un caisson d'aspiration et/ou un cylindre d'aspiration est disposé.

46. Ensemble selon la revendication 45, **caractérisé en ce que** le dispositif d'aspiration comporte un cylindre d'aspiration doté d'un caisson d'aspiration qui définit une zone d'aspiration.

47. Ensemble selon les revendications 29 ou 30, **caractérisé en ce que** l'autre bande perméable est formée par une bande de pressage (80) qui est placée sous une traction élevée, de préférence de l'ordre d'environ 40 à environ 60 kN/m, pour ainsi exercer une poussée dans une zone de pressage qui est de préférence de l'ordre d'environ 0,5 à environ 1,5 bars.

48. Ensemble selon la revendication 47, **caractérisé en ce que** la longueur de la zone de pressage formée par la bande de pressage perméable (80) est définie dans la direction d'avancement de la bande (L) au moins essentiellement par la zone de bouclage sur laquelle la bande de pressage (80) entoure le cylindre d'aspiration.

49. Ensemble selon l'une des revendications 47 et 48 qui précèdent, caractérisé en cde que la longueur de la zone de pressage formée par la bande perméable de pressage (80) dans la direction d'avancement (L) de la nappe correspond au moins essentiellement à la longueur de la zone d'aspiration du cylindre d'aspiration.

50. Ensemble selon l'une des revendications 47 à 49, **caractérisé en ce que** la zone de séchage est plus courte que la zone de pressage dans la direction d'avancement (L) de la nappe.

51. Ensemble selon l'une des revendications 47 à 49, **caractérisé en ce que** la zone de séchage a la même longueur ou est plus longue que la zone de pressage dans la direction d'avancement (L) de la nappe.

52. Ensemble selon l'une des revendications 17 à 51 qui précèdent, **caractérisé en ce que** le débit de vapeur d'eau (l/min) est inférieur au débit d'air chaud (l/min).

53. Ensemble selon la revendication 52, **caractérisé en ce qu'**à pression atmosphérique, le débit de vapeur d'eau est inférieur à 0,5 fois et en particulier inférieur à 0,3 fois et de préférence inférieur à 0,2 fois le débit d'air chaud.

54. Ensemble selon l'une des revendications 17 à 53 qui précèdent, **caractérisé en ce que** la température de l'air chaud appliqué sur la nappe (38) de matière fibreuse peut être ajustée en particulier pour agir sur la condensation de la vapeur d'eau dans la nappe (38) de matière fibreuse.

55. Ensemble selon l'une des revendications 29 à 54 qui précèdent, **caractérisé en ce que** dans la zone de séchage, la nappe (38) de matière fibreuse est recouverte par une bande perméable de pressage (80) qui possède une perméabilité > 170 m³/h (> 100 cfm) en particulier > 510 m³/h (> 300 cfm), en particulier > 850 m³/h (500 cfm) et de préférence > 1 180 m³/h (> 700 cfm).

56. Ensemble selon l'une des revendications 17 à 55 qui précèdent, **caractérisé en ce que** la nappe (38) de matière fibreuse est guidée dans la zone de séchage en même temps qu'une bande perméable structurée (40) qui possède une perméabilité > 170 m³/h (> 100 cfm) en particulier > 510 m³/h (> 300 cfm), en particulier > 850 m³/h (500 cfm) et de préférence > 1 180 m³/h (> 700 cfm).

57. Ensemble selon l'une des revendications 29 à 56 qui précèdent, **caractérisé en ce que** dans la zone de séchage, la nappe (38) de matière fibreuse est recouverte par une bande perméable de pressage (80) qui est constituée au moins essentiellement de matière synthétique, en particulier de polyamide, de polyéthylène ou de polyuréthane.

58. Ensemble selon l'une des revendications 17 à 56, **caractérisé en ce que** dans la zone de séchage, la nappe (38) de matière fibreuse est recouverte par une bande perméable de pressage (80) formée par un feuillard métallique.

59. Ensemble selon l'une des revendications 17 à 58 qui précèdent, **caractérisé en ce qu'**au moins une bande (80, 40, 42) guidée dans la zone de séchage en même temps que la nappe (38) de matière fibreuse est préchauffée en amont de la zone de séchage dans la direction d'avancement (L) de la nappe.

60. Ensemble selon la revendication 59, **caractérisé en ce que** pour le préchauffage, un dispositif de chauffage à la vapeur d'eau, un dispositif de chauffage aux IR et/ou un dispositif de chauffage à l'eau chaude sont prévus.

61. Ensemble selon les revendications 59 ou 60, **caractérisé en ce qu'**au moins une bande intérieure (38) guidée dans la zone de séchage en même temps que la nappe (38) de matière fibreuse, par exemple en particulier la bande supplémentaire d'extraction d'eau, peut être préchauffée au moyen d'un dispositif de chauffage à l'eau chaude.

62. Machine (28) de fabrication d'une nappe de mouchoir dotée de l'ensemble selon l'une des revendications précédentes 17 - 61.
